# EUROPÄISCHE PATENTSCHRIFT

(11) **EP 3 825 613 B1**
(45) Veröffentlichungstag und Bekanntmachung des Hinweises auf die Patenterteilung: **14.02.2024**
(21) Anmeldenummer: 20197691.7
(22) Anmeldetag: 23.09.2020
(51) Int. Cl.: F24C 15/20

(54) **DUNSTABZUGSHAUBE**
EXTRACTOR HOOD
HOTTE ASPIRANTE

(30) Priorität: 20.11.2019 DE 102019131272
(43) Veröffentlichungstag der Anmeldung: 26.05.2021
(73) Patentinhaber: Miele & Cie. KG, 33332 Gütersloh (DE)
(72) Erfinder: Ricke, Michael, 59757 Arnsberg (DE); Baehr, Thomas, 59846 Sundern (DE); Fenne, Michael, 59846 Sundern (DE)

(56) Entgegenhaltungen:
- EP-A2- 1 798 481
- AU-B2- 514 359
- US-A1- 2002 174 632
- US-A1- 2007 193 234

## Beschreibung

Die vorliegende Erfindung betrifft eine Dunstabzugshaube umfassend wenigstens eine Gehäuseeinrichtung, welche wenigstens eine Öffnung zu wenigstens einem Ansaugabschnitt für aufsteigenden Wrasen begrenzt, wobei in der Öffnung wenigstens eine entnehmbare Filtereinrichtung angeordnet ist. Die Filtereinrichtung wird dabei von wenigstens zwei Halteeinrichtungen im eingesetzten Zustand in der Öffnung gehalten.

Dunstabzugshauben werden häufig über Kochstellen installiert, um den beim Kochen aufsteigenden fetthaltigen Wrasen abzusaugen und insbesondere von Fettanteilen zu befreien.

Dabei weisen Dunstabzugshauben in der Regel wenigstens einen Filter bzw. wenigstens einen Fettfilter auf, durch welchen der aufsteigende Wrasen mittels eines Lüfters in die Dunstabzugshaube eingesaugt wird. Der von Wrasen und Fettanteilen befreite Luftstrom wird dann mittels des Lüfters in einem Umluftbetrieb zurück in die Küche geblasen oder in einem Abluftbetrieb aus der Küche ausgeblasen.

Damit man den Fettfilter einfach, beispielsweise in der Spülmaschine, reinigen kann, ist dieser in der Regel entnehmbar an der Dunstabzugshaube aufgenommen. Dabei soll die Entnahme des Filters idealerweise durch den Benutzer einfach, schnell und ohne Werkzeug erfolgen. Die Druckschrift DE 10 2018 201 046 A1 offenbart eine Dunstabzugshaube mit einer Ansaugöffnung und einem an dem Gehäuse der Dunstabzugshaube angeordneten Halterahmen für Filterelemente. Der Halterahmen hat bewegliche Stifte, welche in Stiftöffnungen am Gerätegehäuse eingreifen können. So kann der Halterahmen in der Ansaugöffnung befestigt werden.

Dazu sind beispielsweise Filter bekannt geworden, welche an der einen Seite Stege oder Haken aufweisen, die in entsprechende Öffnungen in der Dunstabzugshaube eingesetzt werden. Auf der anderen Seite weist der Filter dann eine einziehbare Verriegelung auf, oft auch Schnäpper genannt. Mittels eines solchen Systems kann der Filter zuverlässig an der Dunstabzugshaube aufgenommen werden und schnell und einfach entnommen werden. Eine Dunstabzugshaube mit einem Filterelement, welches an einer Seite über ein Schwenklager mit dem Gehäuse der Dunstabzugshaube verbunden ist und an einer anderen Seite ein Arretiermittel zur Verbindung mit dem Gehäuse der Dunstabzugshaube aufweist, ist aus der Druckschrift DE 10 2012 201 409 A1 bekannt.

Aus den Druckschriften US 2002174632 A1 und AU 514359 B2 sowie EP 1798481 A2 ist es bekannt, dass eine Filtereinrichtung in der Dunstabzugshaube durch bewegliche Halteelemente gehalten wird, wobei die Halteelemente kraftschlüssig auf die Seitenflächen der Filtereinrichtungen einwirken.

Die Druckschrift US 2007193234 A1 offenbart eine Dunstabzugshaube, bei welcher auf bewegliche Halteelemente verzichtet wird, in dem die Filtereinrichtung selber verformbar ausgeführt ist.

Nachteilig ist jedoch, dass durch die Verriegelungsbauteile an dem Filter die effektive Filterfläche reduziert wird. Zudem ist die Verriegelung oft aus Kunststoff gefertigt, sodass der Verriegelungsmechanismus bei der Reinigung in der Spülmaschine spröde werden und im schlimmsten Fall auch kaputt gehen kann. Zudem werden Kunststoffbauteile in der Spülmaschine mit der Zeit oft unansehnlich. Es ist daher die Aufgabe der vorliegenden Erfindung eine Dunstabzugshaube zur Verfügung zustellen, welche die zuvor genannten Nachteile wenigstens teilweise nicht aufweist, wobei insbesondere der Filter leicht zu entnehmen und einzusetzen ist und wobei ein Filter mit einer möglichst großen Filterfläche realisiert werden kann.

Diese Aufgabe wird gelöst durch eine Dunstabzugshaube mit den Merkmalen des Anspruchs 1. Bevorzugte Weiterbildungen der Erfindung sind Gegenstand der abhängigen Ansprüche. Weitere Vorteile und Merkmale der Erfindung ergeben sich aus den Ausführungsbeispielen.

Die erfindungsgemäße Dunstabzugshaube umfasst wenigstens eine Gehäuseeinrichtung welche wenigstens eine Öffnung zu wenigstens einem Ansaugabschnitt für aufsteigenden Wrasen begrenzt, wobei in der Öffnung wenigstens eine entnehmbare Filtereinrichtung angeordnet ist. Diese wenigstens eine Filtereinrichtung wird von wenigstens zwei Halteeinrichtungen im eingesetzten Zustand in der Öffnung gehalten. Dabei sind diese Halteeinrichtung an der Gehäuseeinrichtung im Bereich der Öffnung angeordnet, wobei wenigstens eine Halteeinrichtung wenigstens ein Halteelement umfasst, welches wenigstens abschnittsweise zwischen wenigstens einer Halteposition und wenigstens einer Entnahmeposition verlagerbar ist.

Die erfindungsgemäße Dunstabzugshaube kann in verschiedenen Ausgestaltungen vorgesehen sein. Insbesondere geht es um die Befestigung der Filtereinrichtung in der Öffnung zum Ansaugen von Wrasen. Dabei kann beispielsweise eine Kopffreiheitshaube vorgesehen sein, eine freihängende Haube, eine Flachpaneelhaube oder auch eine in ein Möbelstück integrierte Dunstabzugshaube.

Die beiden Halteeinrichtungen zur Aufnahme der Filtereinrichtung sind an sich gegenüberliegenden Seiten der Öffnung vorgesehen, sodass wenigstens an zwei sich gegenüberliegenden Seiten Halterungen bzw. Halteeinrichtung vorgesehen sind.

Die Halteeinrichtung sind an und/oder in der Gehäuseeinrichtung angeordnet bzw. aufgenommen und/oder werden wenigstens abschnittsweise von der Gehäuseeinrichtung gebildet. Dabei kann vorzugsweise auch eine und/oder auch beide Halteeinrichtungen einteilig oder wenigstens abschnittsweise einteilig mit der Gehäuseeinrichtung gefertigt und/oder damit verbunden sein.

Die Halteposition ist insbesondere die Position, in welcher der Filter bzw. die Filtereinrichtung im betriebsgemäßen Zustand in der Öffnung im Ansaugabschnitt aufgenommen ist. Die Entnahmeposition ist insbesondere die Position, in welcher das Halteelement einer Halteeinrichtung vorliegt, wenn die Filtereinrichtung aus der Öffnung zum Ansaugen von Wrasen bzw. aus der wenigstes eine Halteeinrichtung mit verlagerbarem Halteelement entnommen werden kann. Die Entnahmeposition ist insbesondere aber auch die Position, in welcher das Halteelement einer Halteeinrichtung vorliegt, wenn die Filtereinrichtung in die Öffnung zum Ansaugen von Wrasen bzw. aus der wenigstes einen Halteeinrichtung mit verlagerbarem Halteelement eingesetzt werden kann.

Bevorzugt ist das Halteelement von Hand von der Halteposition in die Entnahmeposition verlagerbar, wobei insbesondere vorgesehen ist, dass kein Werkzeug oder Hilfsmittel erforderlich ist, um das Halteelement von der einen in die andere Position zu bewegen, um die Filtereinrichtung in der Öffnung zu platzieren oder aus der Öffnung zu entfernen.

Dabei kann das Entnehmen der Filtereinrichtung, insbesondere das werkzeuglose Entnehmen, insbesondere zum Reinigen der Filtereinrichtung vorteilhaft sein.

Je nach Ausgestaltung kann das Halteelement aber auch automatisch, beispielsweise mittels eines Motors, von der einen in die andere Position überführt werden.

Die Halteeinrichtungen sind an der Gehäuseeinrichtung angeordnet bzw. der Gehäuseeinrichtung zugeordnet. Insbesondere ist bevorzugt, dass die Halteeinrichtungen ausschließlich an der Gehäuseeinrichtung vorgesehen sind, was insbesondere heißt, dass keine Teile der Halteeinrichtung der Filtereinrichtung zugeordnet bzw. an dieser angeordnet oder vorgesehen sind.

Die erfindungsmäße Dunstabzugshaube bietet viele Vorteile. Ein erheblicher Vorteil ist, dass es durch das Vorsehen der Halteeinrichtungen an der Gehäuseeinrichtung möglich wird, eine möglichst große Filterfläche an der Filtereinrichtung zur Verfügung zu stellen. Dies wird insbesondere dadurch möglich, dass keine Bauteile zur Aufnahme der Filtereinrichtung in dem Ansaugabschnitt an der Filtereinrichtung zur Verfügung gestellt werden müssen. So ist es möglich, die Filtereinrichtung nahezu ausschließlich aus Filtermaterial zur Verfügung zu stellen. Bei herkömmlichen Filtereinrichtungen bzw. Dunstabzugshauben ist z. B. ein Schnäpper oder dergleichen an der Filtereinrichtung vorgesehen, welcher in eine entsprechende Aufnahme in der Dunstabzugshaube eingreift. Eine solche Ausgestaltung blockier einerseits Bauraum für Filtermaterial. Zum anderen werden solche Befestigungsmittel für die Filtereinrichtung dann bei der Reinigung der Filtereinrichtung beispielsweise in der Spülmaschine mit gereinigt, wodurch diese relativ schnell spröde und unschön werden können. Dies ist nicht erwünscht, da hierdurch optische Nachteile entstehen und zudem durch das Erspröden des Materials im schlimmsten Fall ein Austausch der Filtereinrichtung notwendig werden kann.

Erfindungsgemäß ragt das Halteelement in der Halteposition wenigstens abschnittsweise weiter von der Gehäuseeinrichtung aus in die Öffnung hinein als in der Entnahmeposition. Dabei umfasst das Halteelement wenigstes eine Auflage für die Filtereinrichtung. Hierdurch wird es möglich, dass die Filtereinrichtung auf dem Halteelement aufliegen kann, wenn dieses in der Halteposition vorliegt.

Wird das Halteelement aus der Halteposition in die Entnahmeposition verlagert, wird die Auflage für die Filtereinrichtung mitverlagert, sodass die Filtereinrichtung in der Halteeinrichtung mit dem Halteelement dann nicht mehr gehalten wird und nach unten aus dem Ansaugabschnitt entnommen werden kann.

Erfindungsgemäß umfasst das Halteelement wenigstens eine Rastnase oder ist als Rastnase ausgebildet. Durch eine solche Ausgestaltung kann eine einfache Möglichkeit zur Fixierung der Filtereinrichtungen bereitgestellt werden.

Erfindungsgemäß umfasst die Halteeinrichtung wenigstens eine Vorbelastungseinrichtung, wobei das verlagerbare Halteelement in der Halteposition vorbelastet ist Eine Vorbelastungseinrichtung kann vorzugsweise durch eine Feder und/oder wenigstens ein Federelement zur Verfügung gestellt werden. Mittels einer solcher solchen Vorbelastungseinrichtung kann das Halteelement dann beispielsweise in die Halteposition gedrückt werden. Wird das Halteelement dann gegen die Vorbelastungskraft von einem Benutzer in die Entnahmeposition verlagert, kann die Filtereinrichtung entnommen werden.

Erfindungsgemäß ist vorgesehen, dass das Halteelement automatisch wieder in die Halteposition verlagert wird, sobald der Benutzer das Halteelement wieder loslässt. Auch beim Einsetzen der Filtereinrichtung wird das Halteelement durch den Benutzer oder aber durch die Filtereinrichtung weggeschoben bzw. in die Entnahmeposition verlagert, sodass die Filtereinrichtung in die gewünschte Position bewegt und anschließend durch das zurückfedernde Halteelement in dieser fixiert wird.

Bevorzugt wird das Halteelement rotatorisch und oder translatorisch von der Halteposition in die Entnahmeposition verlagert und umgekehrt. Dabei kann die Bewegung des Halteelements beispielsweise linear sein. Es ist aber auch möglich, dass das Halteelement einseitig angelenkt ist und z. B. um eine Schwenkachse kippbar ist. In anderen Ausgestaltungen kann zusätzlich oder ausschließlich auch eine Art Riegel vorgesehen sein, welcher auch ohne Vorbelastungseinrichtung funktionieren kann. Der Regel wird beispielsweise zum Entnehmen des Filters in das Gehäuse geschoben und beim Einsetzen des Filters wieder herausgezogen.

Erfindungsgemäß ist das verlagerbare Halteelement in der Entnahmeposition wenigstens abschnittsweise in der Gehäuseeinrichtung aufgenommen. Es ist auch möglich, dass das Halteelement je nach Ausgestaltung vollständig in der Gehäuseeinrichtung aufgenommen wird. Insbesondere ist es zweckmäßig, dass das Halteelement so weit in die Gehäuseeinrichtung hinein und somit aus der Öffnung hinaus bewegt werden kann, dass die Filtereinrichtung aus der Öffnung des Ansaugabschnitts entnommen werden kann. So ist es insbesondere möglich, die Filtereinrichtung möglichst optimal und eng anliegend in die Öffnung des Ansaugabschnitts einzufügen, sodass einerseits eine große Filterfläche und andererseits ein dichter Anschluss ermöglicht werden.

Erfindungsgemäß umfasst wenigstens eine Halteeinrichtung wenigstens einen Anschlag. Ein solcher Anschlag dient insbesondere zur Ausrichtung der Filtereinrichtung. Ein solcher Anschlag kann insbesondere auch federnd ausgestaltet sein bzw. eine Vorbelastungseinrichtung umfassen oder mit einer solchen zusammenwirken, sodass der Anschlag die Filtereinrichtung automatisch in der Öffnung in einer passenden Position ausrichtet.

Besonders bevorzugt weist das Halteelement wenigstens eine Anschrägung auf. Eine solche Anschauung kann insbesondere in der Art einer Rampe ausgebildet sein. Dabei ist insbesondere bevorzugt, dass die Rampe bzw. die Anschrägung in Ansaugrichtung des Wrasens größer bzw. breiter wird. So wird es insbesondere möglich, dass die Filtereinrichtung automatisch beim Einsetzen das Halteelement von der Halteposition in die Entnahmeposition verlagern kann. Dies erfolgt dadurch, dass ein Benutzer beispielsweise die Filtereinrichtung in Kontakt zu dem Halteelement bringt und diese dann weiter in Richtung der vorbestimmten Position drückt. Durch die Anschrägung schiebt die Filtereinrichtung dann das Halteelement aus der Halteposition in die Entnahmeposition. Sobald die Filtereinrichtungen in der gewünschten Position vorliegt, wird das Halteelement durch die Vorbelastungseinrichtung zurückgedrückt, sodass die Filtereinrichtung sicher in der Öffnung gehalten wird.

Vorzugsweise umfasst die Filtereinrichtung über die im Wesentlichen gesamte Längserstreckung und Quererstreckung durchströmbares Filtermaterial. Insbesondere umfasst die Filtereinrichtung keine Bestandteile der Halteeinrichtung.

Weitere Vorteile und Merkmale der vorliegenden Erfindung ergeben sich aus den Ausführungsbeispielen, welche im Folgenden mit Bezug auf die beiliegenden Figuren erläutert werden.

In den Figuren zeigen:
- Figur 1: eine rein schematische Darstellung eines Ausführungsbeispiels einer Dunstabzugshaube in einer Schnittansicht;
- Figur 2: eine rein schematische Darstellung eines Ausführungsbeispiels einer Dunstabzugshaube im Bereich des Fettfilters in einer Schnittansicht;
- Figur 3: eine rein schematische vergrößerte Darstellung der in Figur 2 markierten Bereiche mit installierter Filtereinrichtung; und
- Figur 4: eine rein schematische vergrößerte Darstellung der in Figur 2 markierten Bereiche beim Einsetzen bzw. Entnehmen der Filtereinrichtung.

In Figur 1 ist rein schematisch eine Dunstabzugshaube 1 in einer Schnittansicht von der Seite dargestellt. Dabei umfasst die Dunstabzugshaube 1 hier eine Gehäuseeinrichtung 2, welche eine Öffnung 3 zu einem Ansaugabschnitt 4 hier unten an der Dunstabzugshaube 1 ausbildet.

Innerhalb Dunstabzugshaube 1 bzw. innerhalb des Gehäuses 2 ist eine Lüftereinrichtung 17 angeordnet, welches den aufsteigenden Wrasen durch die Öffnung 3 und somit durch eine in der Öffnung 3 angeordnete Filtereinrichtung der 5 in den Ansaugabschnitt 4 einsaugt und in dem hier gezeigten Fall nach oben wieder ausstößt. Je nach Ausgestaltung der Dunstabzugshaube 1 kann hier die Luftfortführung derart gestaltet sein, dass der nun gefilterte Wrasen durch eine entsprechende Luftführung in einem Abluftbetrieb aus der Küche ausgeblasen wird. Je nach Ausgestaltung kann aber auch ein Umluftbetrieb vorgesehen sein, wobei die gereinigte Luft bzw. der gereinigte Wrasen wieder zurück in die Küche geblasen wird.

Weiterhin ist dargestellt, dass innerhalb der Dunstabzugshaube 1 in Luftführung hinter der Filtereinrichtung 5 ein Schutzgitter 18 vorgesehen ist, sodass ein Benutzer auch bei entnommener Filtereinrichtung 5 nicht in die Lüftereinrichtung 17 fassen kann.

Die Filtereinrichtung 5 ist in dem hier gezeigten Ausführungsbeispiel als Fettfilter 19 ausgebildet. Dieser Fettfilter 19 umfasst entsprechend ausgestaltetes Filtermaterial 16, durch welches der aufsteigende Wrasen hindurchgeführt wird. Dabei wird der Wrasen mittels des Fettfilters 19 von Fettbestandteilen befreit. Je nach Ausgestaltung können auch weitere Filter in der Dunstabzugshaube 1 vorgesehen oder mit der Filtereinrichtung 5 kombiniert werden. So ist es beispielsweise auch möglich, dass Geruchsfilter wie beispielsweise Aktivkohlefilter zusätzlich oder in die Fettfiltereinrichtung 5 bzw. in den Fettfilter 19 integriert sind.

Damit die Filtereinrichtung 5 aus der Dunstabzugshaube 1 bzw. der Öffnung 3 des Ansaugabschnitts 4 entnommen werden kann, sind in dem hier gezeigten Ausführungsbeispiel links und rechts Halteeinrichtungen 6, 7 vorgesehen, von denen eine, in dem hier gezeigten Ausführungsbeispiel die linke Halteinrichtung 6, ein bewegliches Halteelement 8 umfasst, über welches die Filtereinrichtung 5 schnell und einfach aus der Öffnung 3 des Ansaugabschnitts 4 entnommen werden kann. Wie diese Halteeinrichtung 6 bzw. Halteelement 8 ausgestaltet ist, ist in den nachfolgenden Figuren näher erläutert.

In Figur 2 ist eine vergrößerte Darstellung des Bereichs der Öffnung 3 des Ansaugabschnitts 4 eines Ausführungsbeispiels einer Dunstabzugshaube 1 in einer rein schematischen Schnittansicht dargestellt. Auch hier erkennt man wieder die Öffnung 3, in welcher eine Filtereinrichtung 5 angeordnet ist, welche hier als Fettfilter 19 ausgebildet ist. In Luftführungsrichtung innerhalb der Dunstabzugshaube und hinter der Filtereinrichtung 5 ist auch hier das Schutzgitter 18 zu erkennen.

Weiterhin sind in Figur 2 die linke Halteinrichtung 6 und die rechte Halteeinrichtung 7 zu erkennen. Die beiden mit einem Kreis gekennzeichneten Bereiche der Figur 2 sind in den Figuren 3 und 4 vergrößert dargestellt, um die Funktionsweise der Halteeinrichtungen 6, 7 besser zu verdeutlichen.

In den Figuren 3 und 4 ist zu erkennen, dass die linke Halteeinrichtung 6 ein Halteelement 8 umfasst, welches von einer Halteposition 9 in einer eine Entnahmeposition 10 verlagert werden kann.

Dabei wird die Filtereinrichtung 5 von der Halteeinrichtung 6 bzw. von dem Halteelement 8 in der Halteposition 9 in einer vorbestimmten Betriebsstellung gehalten. Auf der rechten Seite ist die Halteeinrichtungen 7 in gezeigten Ausführungsbeispiel anders ausgestaltet. Dabei umfasst diese Halteeinrichtung 7 hier kein verlagerbares Halteelement 8. je nach Ausgestaltung können auch beide Seiten bzw. die sich gegenüberliegenden Halteeinrichtungen 6, 7 auch gleich ausgebildet sein.

Die rechte Halteeinrichtung 7 umfasst in dem gezeigten Ausführungsbeispiel einen Anschlag 14, welcher eine optimale Ausrichtung der Filtereinrichtung 5 bzw. des Fettfilters 19 in der Öffnung 3 des Ansaugabschnitts 4 ermöglicht. Dabei umfasst der Anschlag 14 hier eine Vorbelastungseinrichtung 13. Durch diesen federnd ausgestalteten Anschlag 14 wird die Filtereinrichtung 5 in der Öffnung 3 ausgerichtet und zudem entsteht im Zusammenspiel mit dem Anschlag 14 auf der linken Seite ein gewisses Spiel, sodass die Filtereinrichtung 5 leichter einsetzbar ist und immer optimal zentriert in der Öffnung 3 vorliegt.

Grundsätzlich wird die rechte Halteeinrichtung 7 hier durch eine Art U-Profil 20 zur Verfügung gestellt, welche eine Auflage 11 für die Filtereinrichtung 5 bereitstellt und die Filtereinrichtung 5 nach oben und unten festlegt.

Die Halteeinrichtung 6 ist wie zuvor schon beschrieben in dem hier gezeigten Ausführungsbeispiel anders als die Halteeinrichtung 7 auf der rechten Seite ausgestaltet. Dabei umfasst die Halteeinrichtung 6 auf der linken Seite ein Halteelement 8, welches in Figur 3 in der Halteposition 9 vorliegt. Das Halteelement 8 kann gegen die Kraft einer Vorbelastungseinrichtung 13 jedoch in eine in Figur 4 dargestellte Entnahmeposition 10 verlagert werden.

Liegt das Halteelement 8 in der Halteposition 9 vor, bietet das Halteelement der Filtereinrichtung 5 eine Auflage 11, sodass die Filtereinrichtung 5 durch die beiden Halteeinrichtungen 6, 7 in der Öffnung 3 des Ansaugabschnitts 4 gehalten wird.

Zum Entnehmen der Filtereinrichtung 5 wird das Halteelement 8, welches hier als Rastnase 12 ausgebildet ist bzw. eine Rastnase 12 umfasst, weiter aus der Öffnung 3 in Richtung Gehäuseeinrichtung 2 bzw. in die Gehäuseeinrichtung 2 hineingeschoben. Dadurch wird der Weg für die Filtereinrichtung 5 nach unten frei, sodass diese entnommen werden kann.

In Figur 4 ist dargestellt, dass die Vorbelastungseinrichtung 13 durch Drücken bzw. Betätigen des Halteelements 8 zusammengeschoben wurde. Beim Einlegen bzw. beim Loslassen des Halteelements 8 bewegt sich das Halteelement 8 zurück in die Halteposition 9.

Weiterhin ist in den Figuren 3 und 4 zu erkennen, dass das Halteelement 8 eine Anschrägung 15 aufweist. Durch diese rampenartige Anschrägung 15 wird in dem gezeigten Ausführungsbeispiel besonders das Einlegen der Filtereinrichtung 5 in die Öffnung 3 erleichtert.

So ist es unter anderem möglich, in dem hier gezeigten Ausführungsbeispiel die Filtereinrichtung 5 zunächst auf der rechten Seite in die Halteeinrichtung 7 einzusetzen und anschließend einfach mittels der Filtereinrichtung 5 gegen das Halteelement 8 zu drücken.

Durch die Anschrägung 15 wird durch den Druck der Filtereinrichtung 5 gegen das Halteelement 8 das Halteelement 8 von der Halteposition 9 in die Entnahmeposition 10 verlagert, sodass die Filtereinrichtung 5 das Halteelement 8 passieren kann. Sobald die Filtereinrichtung 5 oberhalb des Halteelements 8 steht, schnappt bzw. schnellt bzw. bewegt sich das Halteelement 8 zurück in die Halteposition 9 und bietet eine Auflage 11 für die Filtereinrichtung 5.

Dadurch, dass die Halteeinrichtungen 6, 7 der Gehäuseeinrichtung 2 zugeordnet sind bzw. an dieser angeordnet sind bzw. in diese integriert sind, wird es möglich, eine möglichst große Filterfläche an der Filtereinrichtung 5 vorzusehen, da kein Raum für das Vorsehen von Befestigungsmechanismen an der Filtereinrichtung 5 verloren geht.

### Bezugszeichenliste

- 1: Dunstabzugshaube
- 2: Gehäuseeinrichtung
- 3: Öffnung
- 4: Ansaugabschnitt
- 5: Filtereinrichtung
- 6: Halteeinrichtung
- 7: Halteeinrichtung
- 8: Halteelement
- 9: Halteposition
- 10: Entnahmeposition
- 11: Auflage
- 12: Rastnase
- 13: Vorbelastungseinrichtung
- 14: Anschlag
- 15: Anschrägung
- 16: Filtermaterial
- 17: Lüftereinrichtung
- 18: Schutzgitter
- 19: Fettfilter
- 20: U-Profil

## Patentansprüche

1. Dunstabzugshaube (1) umfassend wenigstens eine Gehäuseeinrichtung (2), welche wenigstens eine Öffnung (3) zu wenigstens einem Ansaugabschnitt (4) für aufsteigenden Wrasen begrenzt,
wobei in der Öffnung (3) wenigstens eine entnehmbare Filtereinrichtung (5) angeordnet ist, welche von wenigstens zwei Halteeinrichtungen (6, 7) im eingesetzten Zustand in der Öffnung (3) gehalten wird,
wobei wenigstens eine Halteeinrichtung (6) wenigstens ein Halteelement (8) umfasst, welches wenigstens abschnittsweise zwischen wenigstens einer Halteposition (9) und wenigstens einer Entnahmeposition (10) verlagerbar ist,
die Halteeinrichtungen (6, 7) an der Gehäuseeinrichtung (2) an gegenüberliegenden Seiten der Öffnung (3) angeordnet sind,
die verlagerbare Halteinrichtung (6) wenigstens eine Vorbelastungseinrichtung (13) umfasst und die gegenüberliegende Halteeinrichtung (7) einen Anschlag (14) aufweist,
**dadurch gekennzeichnet, dass**
das Halteelement (8) als Rastnase (12) ausgebildet ist und wenigstens eine Auflage (11) für die Filtereinrichtung (5) umfasst, wobei die Auflage (11) sich mit dem Halteelement (8) verlagert,
das verlagerbare Halteelement (8) wenigstens abschnittsweise in der Gehäuseeinrichtung (2) aufgenommen ist und in der Halteposition (9) wenigstens abschnittweise weiter von der Gehäuseeinrichtung (2) aus in die Öffnung (3) hineinragt als in der Entnahmeposition (10),
durch die auf das Halteelement (8) wirkende Vorbelastungseinrichtung (13) sich das Halteelement (8) selbsttätig zurück in die Halteposition bewegt und in der Halteposition (9) vorbelastet ist.

2. Dunstabzugshaube (1) nach Anspruch 1, wobei
die Vorbelastungseinrichtung (13) wenigstens eine Feder und/oder wenigstens ein Federelement aufweist
oder
die die Vorbelastungseinrichtung (13) als eine Feder und/oder als ein Federelement ausgeführt ist.

3. Dunstabzugshaube (1) nach einem der vorhergehenden Ansprüche, wobei das Halteelement (8) rotatorisch und/oder, insbesondere in der Lagerungsebene der Filtereinrichtung (5), translatorisch von der Halteposition (9) in die Entnahmeposition (10) und umgekehrt verlagerbar ist.

4. Dunstabzugshaube (1) nach einem der vorhergehenden Ansprüche, wobei das verlagerbare Halteelement (8) in der Entnahmeposition (10) vollständig in der Gehäuseeinrichtung (2) aufgenommen ist.

5. Dunstabzugshaube (1) nach einem der vorhergehenden Ansprüche, wobei wenigstens eine Halteeinrichtung (6, 7) wenigstens einen, insbesondere in der Lagerungsebene der Filtereinrichtung (5) translatorisch beweglichen, Anschlag (14) umfasst.

6. Dunstabzugshaube (1) nach einem der vorhergehenden Ansprüche, wobei das Halteelement (8) wenigstens eine Anschrägung (15) aufweist.

7. Dunstabzugshaube (1) nach einem der vorhergehenden Ansprüche, wobei bei einer Verlagerung des Halteelements (8) aus der Halteposition in die Entnahmeposition die Auflage (11) für die Filtereinrichtung (5) mitverlagert, sodass die Filtereinrichtung (5) von der Halteeinrichtung (6) mit dem Halteelement (8) nicht mehr gehalten wird und nach unten aus dem Ansaugabschnitt entnehmbar ist.

8. Dunstabzugshaube (1) nach dem vorhergehenden Anspruch, wobei die Filtereinrichtung (5) bei dem Einsetzen in die Öffnung (3) der Dunstabzugshaube (1) gegen die Anschrägung (15) drückt und das Halteelement (8) von der Filtereinrichtung (5) weg verlagert wird, bis die Filtereinrichtung (5) die Endlage erreicht hat.

9. Dunstabzugshaube (1) nach dem vorhergehenden Anspruch, wobei sich das Halteelement (8) selbsttätig zu der Filtereinrichtung (5) hin verlagert, sobald die Filtereinrichtung (5) die Endlage erreicht hat.

10. Dunstabzugshaube (1) nach einem der vorhergehenden Ansprüche, wobei die Filtereinrichtung (5) über die gesamte Längserstreckung und Quererstreckung durchströmbares Filtermaterial (16) umfasst.

## Claims

1. Extractor hood (1) comprising at least one housing device (2) which defines at least one opening (3) to at least one intake portion (4) for rising vapours,
wherein at least one removable filter apparatus (5) is arranged in the opening (3), which is held in the inserted state in the opening (3) by at least two holding apparatuses (6, 7),
wherein at least one holding apparatus (6) comprises at least one holding element (8) which can be displaced at least in portions between at least one holding position (9) and at least one removal position (10),
the holding apparatuses (6, 7) are arranged on the housing apparatus (2) on opposite sides of the opening (3),
the displaceable holding apparatus (6) comprises at least one preloading apparatus (13) and the opposite holding apparatus (7) has a stop (14),
**characterized in that**
the holding element (8) is designed as a latching tab (12) and comprises at least one support (11) for the filter apparatus (5), wherein the support (11) is displaced with the holding element (8),
the displaceable holding element (8) is accommodated at least in portions in the housing apparatus (2) and in the holding position (9) projects at least in portions further from the housing apparatus (2) into the opening (3) than in the removal position (10),
the preloading apparatus (13) acting on the holding element (8) causes the holding element (8) to move automatically back into the holding position and is preloaded in the holding position (9).

2. The extractor hood (1) according to claim 1, wherein
the preloading apparatus (13) has at least one spring and/or at least one spring element
or
the preloading apparatus (13) is designed as a spring and/or as a spring element.

3. The extractor hood (1) according to any of the preceding claims, wherein the holding element (8) is rotationally and/or, particularly in the bearing plane of the filter apparatus (5), translationally displaceable from the holding position (9) into the removal position (10) and vice versa.

4. The extractor hood (1) according to any of the preceding claims, wherein the displaceable holding element (8) is completely accommodated in the housing apparatus (2) in the removal position (10).

5. The extractor hood (1) according to any of the preceding claims, wherein at least one holding apparatus (6, 7) comprises at least one stop (14) which is translationally movable, particularly in the bearing plane of the filter apparatus (5).

6. The extractor hood (1) according to any of the preceding claims, wherein the holding element (8) has at least one bevelled edge (15).

7. The extractor hood (1) according to any of the preceding claims, wherein when the holding element (8) is displaced from the holding position into the removal position, the support (11) for the filter apparatus (5) is also displaced, so that the filter apparatus (5) is no longer held by the holding apparatus (6) with the holding element (8) and can be removed downwards from the intake portion.

8. The extractor hood (1) according to the preceding claim, wherein the filter apparatus (5) presses against the bevelled edge (15) when it is inserted into the opening (3) of the extractor hood (1) and the holding element (8) is displaced away from the filter apparatus (5) until the filter apparatus (5) has reached the end location.

9. The extractor hood (1) according to the preceding claim, wherein the holding element (8) automatically displaces towards the filter apparatus (5) as soon as the filter apparatus (5) has reached the end location.

10. The extractor hood (1) according to any of the preceding claims, wherein the filter apparatus (5) comprises filter material (16) through which air can flow over the entire longitudinal extension and transverse extension.

## Revendications

1. Hotte aspirante (1) comprenant au moins un dispositif formant boîtier (2), lequel délimite au moins une ouverture (3) vers au moins une section d'aspiration (4) pour des vapeurs ascendantes,
dans laquelle au moins un dispositif de filtrage (5) pouvant être retiré est disposé dans l'ouverture (3), lequel est maintenu par au moins deux dispositifs de maintien (6, 7) à l'état inséré dans l'ouverture (3),
dans laquelle au moins un dispositif de maintien (6) comprend au moins un élément de maintien (8), lequel élément de maintien peut être déplacé au moins dans certaines sections entre au moins une position de maintien (9) et au moins une position de retrait (10),
les dispositifs de maintien (6, 7) sont disposés sur le dispositif formant boîtier (2) sur des côtés opposés de l'ouverture (3),
le dispositif de maintien (6) pouvant être déplacé comprend au moins un dispositif de précharge (13) et le dispositif de maintien (7) opposé présente une butée (14),
**caractérisée en ce que**
l'élément de maintien (8) est réalisé sous forme d'ergot d'encliquetage (12) et comprend au moins un support (11) pour le dispositif de filtrage (5), dans laquelle le support (11) se déplace avec l'élément de maintien (8),
l'élément de maintien (8) pouvant être déplacé est logé au moins dans certaines sections dans le dispositif formant boîtier (2) et, dans la position de maintien (9), fait saillie, au moins dans certaines sections, plus profondément dans l'ouverture (3) à partir du dispositif formant boîtier (2) que dans la position de retrait (10),
au moyen du dispositif de précharge (13) agissant sur l'élément de maintien (8), l'élément de maintien (8) revient automatiquement dans la position de maintien et est préchargé dans la position de maintien (9).

2. Hotte aspirante (1) selon la revendication 1, dans laquelle
le dispositif de précharge (13) présente au moins un ressort et/ou au moins un élément formant ressort
ou
le dispositif de précharge (13) est conçu sous la forme d'un ressort et/ou d'un élément formant ressort.

3. Hotte aspirante (1) selon l'une des revendications précédentes, dans laquelle l'élément de maintien (8) peut être déplacé en rotation et/ou, en particulier dans le plan d'appui du dispositif de filtrage (5), en translation de la position de maintien (9) à la position de retrait (10) et inversement.

4. Hotte aspirante (1) selon l'une des revendications précédentes, dans laquelle, dans la position de retrait (10), l'élément de maintien (8) pouvant être déplacé est entièrement logé dans le dispositif formant boîtier (2).

5. Hotte aspirante (1) selon l'une des revendications précédentes, dans laquelle au moins un dispositif de maintien (6, 7) comprend au moins une butée (14), en particulier mobile en translation dans le plan d'appui du dispositif de filtrage (5).

6. Hotte aspirante (1) selon l'une des revendications précédentes, dans laquelle l'élément de maintien (8) présente au moins un biseautage (15).

7. Hotte aspirante (1) selon l'une des revendications précédentes, dans laquelle, lors d'un déplacement de l'élément de maintien (8) de la position de maintien à la position de retrait, le support (11) pour le dispositif de filtrage (5) se déplace également, de sorte que le dispositif de filtrage (5) n'est plus maintenu par le dispositif de maintien (6) comportant l'élément de maintien (8) et peut être retiré vers le bas hors de la section d'aspiration.

8. Hotte aspirante (1) selon la revendication précédente, dans laquelle le dispositif de filtrage (5) est pressé contre le biseautage (15) lors de l'insertion dans l'ouverture (3) de la hotte aspirante (1) et l'élément de maintien (8) est déplacé à l'écart du dispositif de filtrage (5) jusqu'à ce que le dispositif de filtrage (5) ait atteint la position finale.

9. Hotte aspirante (1) selon la revendication précédente, dans laquelle l'élément de maintien (8) se déplace automatiquement vers le dispositif de filtrage (5) dès que le dispositif de filtrage (5) a atteint la position finale.

10. Hotte aspirante (1) selon l'une des revendications précédentes, dans laquelle le dispositif de filtrage (5) comprend un matériau filtrant (16) pouvant être traversé par un écoulement sur toute l'étendue longitudinale et toute l'étendue transversale.
